# EUROPÄISCHE PATENTSCHRIFT

(11) **EP 0 820 360 B1**
(45) Veröffentlichungstag und Bekanntmachung des Hinweises auf die Patenterteilung: **20.02.2002**
(21) Anmeldenummer: 96909955.5
(22) Anmeldetag: 09.04.1996
(51) Int. Cl.: B21D 22/28, B21D 37/16

(54) **TEMPERATURSTEUERUNG BEIM ABSTRECKEN VON DOSENRÜMPFEN**
TEMPERATURE CONTROL DURING CAN BODY STAMPING
THERMOREGULATION POUR L'ETIRAGE DE CORPS DE BOITES

(30) Priorität: 13.04.1995 DE 19514076
(43) Veröffentlichungstag der Anmeldung: 28.01.1998
(73) Patentinhaber: Schmalbach-Lubeca AG, 40880 Ratingen (DE)
(72) Erfinder: BUSE, Dieter, D-26789 Leer (DE); GRANDMANN, Willi, D-38302 Wolfenbüttel (DE)
(74) Vertreter: Leonhard, Frank Reimund, Dipl.-Ing.
(86) Internationale Anmeldenummer: DE9600623
(87) Internationale Veröffentlichungsnummer: WO9632213

(56) Entgegenhaltungen:
- DE-A- 2 332 287
- GB-A- 2 181 082
- US-A- 4 148 208
- US-A- 4 502 313
- US-A- 5 277 047

## Beschreibung

Die Erfindung betrifft ein Abstreck verfahren zur Kompensation eines im Betrieb eines Abstreckdorns mit Abstreckringen entstehenden Verschleißes. Betroffen ist auch ein Abstreckwerkzeug gemäß dem Oberbegriff des Anspruchs 11, unabhängig von seiner Anwendung. Mit dem Werkzeug und dem Abstreckverfahren entstehen in der betrieblichen Anwendung aus Näpfen jeweils abgestreckte Dosenrümpfe, über eine axiale Bewegung des Dorns mit dem jeweiligen Napf durch mehrere axial aufgereihte Abstreckringe hindurch.

Das technische Gebiet der Erfindung ist das Umformen ("Abstrecken") von Dosen, sowohl für Aluminiumblech und Stahlblech oder einem Kombinationswerkstoff von beiden. Diese Bleche können auch mit einer zusätzlichen Funktionsbeschichtung versehen sein (z.B. Laminierung, Lackierung). In diesem technischen Gebiet entstehen aus Näpfen abgestreckte Dosenrümpfe, die mit einem Deckel in einem Verschließvorgang zu verschlossenen Dosen umgestaltet werden.

Ein Abstreckverfahren zum gesteuerten Verändern der Dosenwanddicke in abgestreckten Blechdosen ist aus der **US-A 4,502,313** (Phalin et al) dem Fachmann (öffentlich) zugänglich. Nach dieser Schrift werden sowohl der Stempel als auch der Gegenstempel mit Zufuhr- und Abfuhrkanälen versehen, die von Kühlflüssigkeiten gespeist werden. Durch die Steuerung der Strömungsgeschwindigkeit bzw. Strömungsmengen wird die Temperatur der Werkzeuge beeinflußt, wobei eine gesteuerte Änderung des Spaltes zwischen dem Stempel und dem Gegenstempel möglich ist, beabsichtigt wird und auch praktisch zur Anwendung kommt, vgl. dort Abstract, letztes Drittel, Spalte 6, Zeilen 8 bis 24. Obwohl diese Schrift auf den ersten Blick eine Steuerung der Umformwerkzeuge in einem Abstreckverfahren offenbart, ist sie konkret nicht darauf gerichtet, das eingangs angegebene Problem der Verschleißkompensation im Betrieb des Abstreckwerkzeuges zu lösen. Dazu sei in der Schrift verwiesen auf drei spezielle Passagen, Spalte 4, Zeilen 46 bis 42, Spalte 5, Zeilen 50 bis 55 und Spalte 6, Zeilen 25 bis 45. Der dort beschriebene Spalt, der mit der Temperatur des strömenden Fluides verändert wird, paßt er sich nur an verändernde Parameter des Materials an, also des Blechnapfes. Bei verändernder Blechdicke im Ausgangswerkstoff werden die Umformwerkzeuge entsprechend nachgestellt.

Aus einer anderen Quelle, der **DE-A 23 32 287** (WMF) ist dem Fachmann ein Tiefziehverfahren zugänglich, bei dem ein Werkzeug zur Verbesserung des Tiefziehverhaltens im Bereich des Ziehringes elektrisch erhitzt und im Bereich des Stempels durch flüssiges Kühlmittel abgekühlt wird. Dort geht es einzig darum, das Tiefziehverhalten des mit dem Werkzeug tiefgezogenen Werkstücks zu verbessern. Dagegen befaßt sich die **US-A 5,277,047** (Herdzina) mit der Ritzung an einem Dosendeckel, bei dem der Reststeg der Ritzung innerhalb von vorgegebenen Spezifikationsangaben durch eine elektrische Steuerung der Temperatur gehalten wird. Dieses Verfahren ist vom Wesen her nicht mit einem Abstreckverfahren vergleichbar; die elektrische Steuerung erreicht eine Verschiebung des Unterwerkzeugs als eine Art der mechanischen Werkzeugverstellung, anstelle der Verstellung mit Zahngestängen, Schrittmotoren etc.

In dem eingangs genannten technischen Gebiet ist es **Aufgabe der Erfindung,** den Werkzeugverbrauch mit einer vereinfachten Konstruktion zu reduzieren und gleichwohl Material für die Dosenherstellung zu sparen.

Diese Aufgabe löst Anspruch 1 oder 11. Mit der Erfindung sind Temperatureinflüsse und Werkzeugverschleiß, die im Betrieb einer Abstreckpresse entstehen, kompensierbar. Ohne eine solche Kompensation wären erhöhte Taktzahlen der Abstreckpresse nicht durchführbar. Die Werkzeugstandzeit jedes Abstreckwerkzeuges kann deutlich erhöht werden, da ein im Betrieb entstehender Verschleiß durch eine Veränderung der Temperatur kompensiert wird, ohne neue Werkzeuge einsetzen zu müssen. Die Kompensation begründet eine längerfristige Verwendbarkeit desselben Werkzeuges und erlaubt es trotz Abnutzung am Werkzeugmaterial (zumeist: Hartmetall), eine abgestreckte Dose mit konstanten, langfristig gleichbleibenden Wanddicken herzustellen.

Dies wird mit Hilfe eines beheizten bzw. gekühlten Punches und/oder mit einem beheizten bzw. gekühlten Stößel und/oder beheizten bzw. gekühlten Abstreckringen erreicht. Punch, Stößel oder Abstreckring(e) können sowohl von extern elektrisch gesteuert gekühlt oder gesteuert beheizt werden, als auch mit in dem Stößel, dem Punch oder den Abstreckringen integrierten Heiz- oder Kühleinrichtungen versehen werden (Anspruch 9). Das Abstreckwerkzeug ist über die Temperatur - elektrisch gesteuert - in seinen Maßen veränderbar.

Bei bekannter Werkzeugtemperatur ϑₛₜ und einer bestimmten Werkzeugkonfiguration (gegebene Spaltbreite zwischen Abstreckdorn und Ring) ist eine bestimmte Wanddickenverteilung in der abgestreckten Dose vorhanden. Das definierte (gesteuerte) Aufwärmen bzw. Abkühlen der Werkzeuge führt zur Ausdehnung bzw. Schrumpfung von Abstreckdorn und Ring und einer definierten Änderung der Spaltbreite, womit sich eine steuerbare Wanddicke oder eine Wanddickenverteilungs-Änderung abhängig von der gesteuert gewählten Temperatur ergibt. Die Temperaturbeeinflussung verändert also erfindungsgemäß die Werkzeuggeometrie.

Mit der Erfindung sind Temperatureinflüsse und Werkzeugverschleiß, die im Betrieb einer Abstreckpresse entstehen, kompensierbar. Ohne diese Kompensation wären erhöhte Taktzahlen der Abstreckmaschinen nicht durchführbar. Daneben wird die Werkzeugstandzeit jedes Abstreckwerkzeugs deutlich erhöht, da Werkzeugverschleiß **kompensiert** werden kann, ohne neue Werkzeuge einsetzen zu müssen. Die Kompensation begründet eine längerfristige Verwendbarkeit desselben Werkzeugs und erlaubt es trotz (mechanischer) Abnutzung am Werkzeugmaterial (zumeist: Hartmetall) die abgestreckte Dose mit konstanten, langfristig gleichbleibenden Wanddicken herzustellen.

Sowohl das Umformverhalten beim falzen, als auch das Umformverhalten beim Einziehen des oberen Dosenrandes ("reduced neck" oder "necking") werden mit der Erfindung verbessert.

Beim Trimmen können Materialabfälle reduziert werden. Auch kann der Trimmvorgang des oberen Dosenrandes bezüglich seiner Genauigkeit verbessert werden.

Mit einer zusätzlich möglichen Verkleinerung des Spezifikationsfensters, welche bei jeder Blechdickenreduzierung des Ausgangsbleches sinnvoll ist, kann beim Einziehen des oberen Abschnittes der Dose unter Zugrundlegung der erfindungsmäßigen Vorschläge eine Dickenreduzierung im übrigen Wandbereich der Dose durchgeführt werden. Die Durchmesservariation beim Einziehen im oberen Dosenabschnitt vom Hauptdurchmesser zu einem reduzierten oberen Durchmesser ("Necking") verhindert im Stand der Technik eine weitere Wanddickenreduzierung.

Die Erfindung ermöglicht eine solche Weiterentwicklung zur Materialersparnis.

Die Dosenwanddicke wird berührend oder berührungslos gemessen und kann gesteuert nachgeführt, eingestellt oder auf konstante Werte "geregelt" werden, mit der "Stellgröße" der Temperaturveränderung der Werkzeuge.

Es folgen Ausführungs**beispiele** der Erfindung, die ihr Verständnis vertiefen und ergänzen.

**Figur 1** zeigt einen Punch 2 bzw. ein ihn tragenden Stößel 1, die durch gasbefeuerte Ringdüsen 3 erwärmbar sind. Die gleiche Anordnung kann für eine Beheizung bzw. Kühlung mit einem Fluid dienen. Der Punch 2 bzw. der ihn tragende Stößel wird in Richtung v vorwärtsbewegt und nimmt dabei einen Napf N mit, den er durch den Weiterzug 9 mit oder ohne Niederhalter hindurchbewegt und auch durch Abstreckringe 10a,10b,10c hindurchbewegt, die hintereinander entlang der Bewegungsrichtung des Stößels/Punchs angeordnet ist. Symbolisch ist eine dann geformte Dose D gezeigt, die ungetrimmt ist, relativ zu einem Bodenwerkzeug 11, das zur Gestaltung des Bodens der ungetrimmten Dose verwendet wird.

**Figur 2** ist ein Punch 2, der mittels einer (nicht dargestellten) Punchschraube auf einem Stößel 1 befestigt ist. Das hier gezeigte Abstreckprinzip entspricht dem Stand der Technik.

**Figur 3** zeigt ein weiteres Umformwerkzeug mit einer Stößelerwärmung durch eine externe Strahlungseinwirkung. Im Beispiel erfolgt dies mit einem Infrarotstrahler 4a.

**Figuren 4, 5, 6** zeigen schematisch eine Aufheizung mit Hilfe von Heizpatronen oder -widerständen 4 nach dem physikalischen Wirkprinzip der Widerstandsheizung. Die Aufheizung kann auch mit Hilfe von Wendelrohrpatronen oder gewendelten Heizstäben 5, ebenfalls ein Widerstandheizungsprinzip, durchgeführt werden. Die Heizpatronen 4 in Figur 6 sind in den Punch 2 eingebracht, wobei gleichzeitig eine Integration der Heizpatronen in den Stößel 1 möglich ist. Der Stößel kann auch gewendelte Heizstäbe 5a oder eine umgreifende Wendel 6 zur Erwärmung von außen aufweisen.

Die elektrische Versorgung findet unter Verwendung von Kabeln 10 statt.

Eine elektrische Versorgung mit Hilfe eines Induktionsverfahrens mit einer Anordnung von Spulen 6 ist möglich, um die Zufuhr-Leitungen entfallen zu lassen. Eine Wendel 5 oder 5a im Werkzeug wäre dann kurzzuschließen.

Die Spulen 6 können zwischen den Abstreckringen 10a, 10b, 10c (anstelle von Abstandhaltern) untergebracht werden, und auch vor und/oder hinter der Ringanordnung liegen, vgl. Figur 1 und 2.

**Figur 7** zeigt eine Aufheizung des Punches 2 mit Hilfe einer externen Spulenanordnung 6a möglich, wobei die Aufwärmung des Punches bzw. Stößels (nach Figur 6) auf induktivem Wege erfolgt.

In **Figur 8** wird der Punch bzw. Stößel durch ein Hindurchleiten von Fluiden gekühlt bzw. erwärmt, was als solches in der konstruktiven Gestaltung Gegenstand des US 4,502,313 (Phalin) ist. Bei der abgebildeten Gestaltung des Punch bzw. Stößel hat letzterer integrierte Kanäle 1a,1b, durch welche ein Kühl- bzw. Beheizungsfluid F geführt werden kann.

In **Figur 9** wird der Punch bzw. Stößel mit Hilfe von gekrümmten Kontaktplatten 7a, 7b erwärmt bzw. gekühlt. Sie sind bewegbar r1, r2.

**Figur 10** veranschaulicht die Kühlung bzw. Erwärmung der Umformwerkzeuge bzw. des Stößels unter Verwendung des Peltier-Effekts mit einem Peltier-Element 8. Die Temperaturregulierung erfolgt durch eine definierte Veränderung des Stromes I bzw. Änderung des Mediumstromes F innerhalb des Stößels in einem Zentralkanal 2a, 1c.

Aus der **Figur 11** ist mindestens ein Ring 10a,10b,10c (aus Figur 2) gezeigt, der mit einem erwärmten oder gekühlten Fluid F um- bzw. durchströmt wird. Dazu werden Ringkanäle 21 in der oder am gezeigten Abstreckring, beispielsweise 10a, vorgesehen.

In **Figur 12** wird erneut mindestens ein Ring 10a, 10b, 10c (aus Figur 2) mit Hilfe von Wendelrohrwiderständen 22 erwärmt, bzw. die Wärme wird mit entsprechenden Kühlschlangen 22 abgeführt.

**Figur 13** veranschaulicht eine Kühlung bzw. Erwärmung (K/W) der Hilfs- und Betriebsstoffe ("Umformsfluiden") des "Systems Abstreckpresse", um die unterschiedlichen Ausdehnungskoeffizienten von Abstreckringen und Punch zur Kompensation von Verschleiß am Umformwerkzeug zu verwenden.

Ohne Abbildung wird ein Erwärmen bzw. ein Kühlen des Stößels 1 bzw. Punches 2 und/oder entsprechender Abstreckringe 10a,10b,10c mit Hilfe einer oder mehrerer Drosselpatronen offenbart, bei der eine Temperaturveränderung durch eine definierte Änderung der Querschnitte eines Gasstromes erreicht wird (Thomson-Joule-Effekt).

Der zur Steuerung der Werkzeugdimensionierung (z.B. im Durchmesser) verwendbare Temperaturbereich liegt zwischen -20°C bis 250°C (vorzeitige Werkzeugermüdung und Werkzeugbruch begrenzen den Temperaturbereich).

Eine Temperaturdifferenz von 1°C entspricht 0,8 µm Durchmesseränderung des Abstreckdorns, z. B. bei Hartmetall als Werkzeugmaterial. Das entspricht der dementsprechenden Wanddickenänderung der abgestreckten Blechdose bzw. dem Ausmaß der dadurch möglichen Durchmesserkompensation.

Ist das Abnutzungsausmaß über längerfristige Werkzeugnutzung bekannt - bei bekanntem Werkzeug-Temperaturverhalten -, so kann über Kennlinien langfristig die Temperatur der Umformwerkzeuge verändert werden. Damit wird langfristig und stetig die ebenso stetige Werkzeugabnutzung kompensiert.

Neben der Kompensation können kurzfristige Werkzeugabmessungen (Ringdurchmesser, Dorndurchmesser, entsprechende Durchmesserstufen oder unterschiedliche Durchmesser der hintereinander liegenden Ringe) verändert werden, ohne Ausbau oder Werkzeugwechsel.

Die Temperatursteuerung der Werkzeuge zur Abmessungsänderung ist sowohl in der Fertigung als auch bei der Forschung und Entwicklung hilfreich.

## Patentansprüche

1. **Abstreckverfahren** zur Kompensation eines im Betrieb eines Abstreckdorns (1,2) mit Abstreckringen (10a,10b,10c) entstehenden Verschleißes, wobei beim Abstrecken aus jeweils einem Napf (N) ein abgestreckter Dosenrumpf (D) entsteht, durch eine axiale Bewegung des Dorns (1,2) mit dem Napf (N) durch mehrere axial aufgereihte Abstreckringe (10a,10b,10c), wobei:
eine gesteuerte Erwärmung zumindest eines der zum Abstrecken verwendeten Umformwerkzeuge (1,2; 10a,10b,10c) mit einer Heizeinrichtung (5,5a,6,21,22); oder
eine gesteuerte Kühlung eines der Umformwerkzeuge über
eine Kühleinrichtung (8) erfolgt,
um zumindest eine Abmessung des Umformwerkzeugs (1,2; 10a,10b,10c) gegenläufig zum auftretenden Verschleiß gesteuert zu verändern und dieses längerfristig zur Herstellung abgestreckter Dosenrümpfe durch Abstrecken verwenden zu können.

2. Verfahren nach Anspruch 1, bei dem zur Steuerung einer Dosenwanddicke des abgestreckten Dosenrumpfes mindestens eines der Abstreckwerkzeuge als Umformwerkzeuge (1,2; 10a,10b,10c) in seiner Temperatur lang- oder kurzfristig gesteuert verändert wird.

3. Verfahren nach einem der vorigen Ansprüche, bei dem der Abstreckdorn (1,2) entlang seiner Axial-Länge gesteuert unterschiedliche Temperaturen beim Abstrecken des Napfes (N) erhält.

4. Verfahren nach einem der vorigen Verfahrensansprüche, bei dem der Temperaturbereich, innerhalb dessen die Steuerung erfolgt, ϑₛₜ ist, wobei ϑₛₜ außerhalb eines Bereiches 20°C≤ϑ≤50°C, insbesondere außerhalb 0°C≤ϑ≤70°C liegt.

5. Verfahren nach einem der vorigen Verfahrensansprüche, bei dem die während des Abstreckvorgangs durch mechanische Verformungsenergie entstehenden Temperaturveränderungen an zumindest einem der Umformwerkzeuge keine gesteuerten Temperaturveränderungen zur Kompensation der Abnutzung bzw. des Verschleißes sind.

6. Verfahren nach einem der vorigen Verfahrensansprüche, bei dem eine Wanddicke der abgestreckten Dosenrümpfe gemessen wird, um sie gesteuert konstant zu halten.

7. Verfahren nach Anspruch 1, bei dem eine Konstanthaltung einer Dicke einer Dosenwand im betrieblichen Ablauf über die gesteuerte Veränderung der Temperatur von Abstreckdorn (1,2), Punch (2), Stößel (1) oder Ring (10a,10b,10c) des Umformwerkzeugs erreicht wird.

8. Verfahren nach Anspruch 6 oder Anspruch 7, bei dem die Dickenmessung der Wand der abgestreckten Dosenrümpfe in radialer Richtung orientiert ist.

9. Abstreckverfahren nach Anspruch 1, zur Kompensation einer langfristigen Dosenwand-Dickenänderung in einer aus einem Napf (N) abgestreckten Blechdose (D), wobei
die gesteuerte Erwärmung nach dem physikalischen Wirkprinzip der Widerstandsheizung erfolgt; oder die gesteuerte Kühlung des Umformwerkzeugs über eine elektrisch betreibbare (I) Kühleinrichtung (8) erfolgt,
um zumindest eine Abmessung des Umformwerkzeugs (1,2;10a;10c,10b) elektrisch gesteuert zu verändern.

10. Abstreckverfahren nach Anspruch 1, wobei die Heizeinrichtung mit dem Umformwerkzeug verbunden ist.

11. **Abstreckwerkzeug** mit einem Stößel oder Punch (1,2) und zumindest einem Absteckring (10a,10b,10c) zur Durchführung des Verfahrens nach einem der vorigen Verfahrensansprüche, **dadurch gekennzeichnet, daß**
(a) mindestens einer der Abstreckringe (10a,10b,10c) mit einer über Leitungen (10) versorgten Einrichtung elektrisch gesteuert zwangskühlbar (21,22) oder elektrisch gesteuert erwärmbar ist; und
(b) der Stößel (1) des Abstreckwerkzeugs oder dessen vorderer Formteil (2) von einer Einrichtung von innen (4,5,8) oder von außen (3,5a,6,7a,7b) in seiner Temperatur elektrisch gesteuert veränderbar ist, um die Werkzeugdimension ohne mechanischen Eingriff zu beeinflussen.

## Claims

1. **A flow-turn process** for the compensation of the wear arising in operation of a flow-turn pressure tool (1, 2) with flow-turn rings (10a, 10b, 10c), whereby in the flow-turning of a blank (N) a flow-turned can body (D) results from an axial movement of the pressure tool (1, 2) with the blank (N) through several axially aligned flow-turning rings (10a, 10b, 10c), whereby:
a controlled heating occurs of at least one of the forming tools (1, 2; 10a, 10b, 10c) from a heating device (5, 5a, 6, 21, 22); or a controlled cooling occurs of one of the forming tools by means of a cooling device (8),
in order to make controlled changes to at least one dimension of the forming tool (1, 2; 10a, 10b, 10c) to counteract the wear arising, so as to be able to use them over a longer period for the production of flow-turned can bodies by flow-turning.

2. A process according to Claim 1, in which for the control of the can wall thickness the temperature of at least one of the flow-turn forming tools (1, 2; 10a, 10b, 10c) is changed under long term or short term control.

3. A process according to one of the foregoing Claims, in which the flow-turn pressure tool (1, 2) receives different controlled temperatures along its axial length during the flow-turning of the blank (N).

4. A process according to one of the foregoing process Claims, in which the temperature range within which the control occurs is ϑₛₜ, whereby ϑₛₜ lies outside the range of 20°C≤ϑ≤50°C, especially outside 0°C≤ϑ≤70°C.

5. A process according to one of the foregoing process Claims, in which the temperature changes arising during the flow-turn process owing to mechanical deformation energy on at least one of the forming tools are not controlled temperature changes to compensate for degradation or wear.

6. A process according to one of the foregoing process Claims, in which the wall thickness of the flow-turned can body is measured, so as to maintain it constant under control.

7. A process according to Claim 1, in which the maintenance of the wall thickness of the can wall in the operational sequence is attained by the controlled changing of the temperature of the flow-turn pressure tool (1, 2), the punch (2), the ram (1) or the ring (10a, 10b, 10c) of the forming tool.

8. A process according to Claim 6 or Claim 7, in which the measurement of the thickness of the wall of the flow-turned can body is oriented in the radial direction.

9. A flow-turning process according to Claim 1, for compensation of a long term can wall thickness change in a metal can (D) flow-turned from a blank (N), whereby
the controlled heating occurs in accordance with the physical work principle of resistance heating; or
the controlled cooling of the forming tool is effected by an electrically driven (I) cooling device (8),
so as to change at least one dimension of the forming tool (1, 2; 10a; 10c, 10b) under electrical control.

10. A flow-turning process according to Claim 1, whereby the heating device is connected to the forming tool.

11. **A flow-turning tool** with a ram or a punch (1, 2) and at least one flow-turning ring (10a, 10b, 10c) for the performance of the process according to one of the foregoing process Claims, **characterised in that**,
(a) at least one of the flow-turning rings (10a, 10b, 10c) is force cooled (21, 22) or electrically heated under control, using a device supplied via wires (10); and
(b) the ram (1) of the flow-turning tool (1) or its forward forming part (2) can be changed in temperature under control by a device from inside (4, 5, 8) or externally (3, 5a, 6, 7a, 7b), in order to control the tool dimensions without mechanical engagement.

## Revendications

1. Procédé d'étirage, destiné à la compensation d'une usure se produisant lors du fonctionnement d'un mandrin d'étirage (1, 2) avec des anneaux d'étirage (10a, 10b, 10c), le résultat de l'opération d'étirage étant, en partant chaque fois d'un godet (N), un corps de boîte (D) étiré, du fait d'un déplacement axial du mandrin (1, 2) avec le godet (N) à travers plusieurs anneaux d'étirage (10a, 10b, 10c) disposés en alignement axial, dans lequel :
on procède à un chauffage commandé d'au moins l'un des outils de formage (1, 2 ; 10a, 10b, 10c) utilisés pour l'étirage, au moyen d'une installation de chauffage (5, 5a, 6, 21, 22) ; ou
à un refroidissement commandé de l'un des outils de formage, par l'intermédiaire d'une installation de refroidissement (8),
de manière à pouvoir modifier, de manière commandée, au moins une dimension de l'outil de formage (1, 2 ; 10a, 10b, 10c) de manière opposée à l'usure qui apparaît, afin de pouvoir utiliser cet outil à plus long terme pour la fabrication de corps de boîtes étirés.

2. Procédé selon la revendication 1, dans lequel au moins l'un des outils d'étirage, en tant qu'outil de formage (1, 2 ; 10a, 10b, 10c) est modifié, quant à sa température, de manière commandée à long terme ou à court terme, afin d'agir sur une épaisseur de paroi de boîte du corps de boîte étiré.

3. Procédé selon l'une des revendications précédentes, dans lequel le mandrin d'étirage (1, 2) est soumis à des températures différentes, dans le sens de sa longueur axiale, lors de l'étirage du godet (N).

4. Procédé selon l'une des revendications précédentes, dans lequel la plage de températures, à l'intérieur de laquelle s'effectue la commande, est de ϑₛₜ, ϑₛₜ étant extérieure à une plage de 20 °C ≤ ϑ ≤ 50 °C, et notamment extérieure à 0 °C ≤ ϑ ≤ 70 °C.

5. Procédé selon l'une des revendications précédentes, dans lequel les variations de température, qui se produisent pendant l'opération d'étirage du fait de l'énergie de déformation mécanique, au niveau d'au moins l'un des outils de formage, ne sont pas des variations commandées de température, servant à la compensation de l'abrasion ou de l'usure.

6. Procédé selon l'une des revendications précédentes, dans lequel une épaisseur de paroi des corps de boîtes étirés est mesurée afin de pouvoir la maintenir constante de manière commandée.

7. Procédé selon la revendication 1, dans lequel on obtient le maintien à une valeur constante de l'épaisseur d'une paroi de boîte, pendant le déroulement des opérations, par l'intermédiaire de la modification commandée de la température du mandrin d'étirage (1, 2), du poinçon (2), du coulisseau (1) ou de l'anneau (10a, 10b, 10c) de l'outil de formage.

8. Procédé selon la revendication 6 ou la revendication 7, dans lequel la mesure de l'épaisseur de la paroi des corps de boîtes étirés est dirigée dans le sens radial.

9. Procédé d'étirage selon la revendication 1, destiné à la compensation d'une variation à long terme de l'épaisseur de paroi de boîte, dans une boîte en tôle (D) obtenue par étirage à partir d'un godet (N), dans lequel
le chauffage commandé est effectué selon le principe physique du chauffage par résistance ; ou
le refroidissement commandé de l'outil de formage est exécuté par l'intermédiaire d'une installation de refroidissement (8) à fonctionnement électrique (I),
afin de pouvoir modifier, de manière électriquement commandée, au moins une dimension de l'outil de formage (1, 2 ; 10a ; 10c, 10b).

10. Procédé d'étirage selon la revendication 1, dans lequel l'installation de chauffage est reliée à l'outil de formage.

11. Outil d'étirage comportant un coulisseau ou un poinçon (1, 2) et au moins un anneau d'étirage (10a, 10b, 10c) pour l'exécution d'un procédé selon l'une des revendications précédentes, **caractérisé en ce que**
(a) au moins l'un des anneaux d'étirage (10a, 10b, 10c) peut être à refroidissement forcé (21, 22) de manière électriquement commandée ou à chauffage de manière électriquement commandée, par une installation alimentée par l'intermédiaire de conduits (10) ; et
(b) le coulisseau (1) de l'outil de formage ou sa partie profilée avant (2) peut être modifié quant à sa température, de manière électriquement commandée par une installation, soit depuis l'intérieur (4, 5, 8) soit depuis l'extérieur (3, 5a, 6, 7a, 7b), afin de pouvoir agir sur la dimension de l'outil sans intervention mécanique.
